# EUROPÄISCHE PATENTSCHRIFT

(11) **EP 2 047 773 B1**
(45) Veröffentlichungstag und Bekanntmachung des Hinweises auf die Patenterteilung: **10.03.2010**
(21) Anmeldenummer: 08016685.3
(22) Anmeldetag: 23.09.2008
(51) Int. Cl.: A47C 31/11

(54) **Polsterelement**
Padded element
Element d'amortissement

(30) Priorität: 13.10.2007 DE 102007049207
(43) Veröffentlichungstag der Anmeldung: 15.04.2009
(73) Patentinhaber: Hintzen, Peter, 41363 Jüchen (DE)
(72) Erfinder: Hintzen, Peter, 41363 Jüchen (DE)
(74) Vertreter: Fritz, Edmund Lothar

(56) Entgegenhaltungen:
- EP-A- 0 252 022
- GB-A- 906 389
- US-A- 5 720 057
- US-A1- 2005 114 989

## Beschreibung

Die vorliegende Erfindung betrifft ein Polsterelement umfassend einen Polsterbezug und ein von diesem aufgenommenes Polster, wobei der Polsterbezug aus einem ein- oder mehrschichtigen Bezugsstoff besteht, der sichtseitig ein Dekor aufweist und die Kriterien Wasserundurchlässigkeit und hohe Reißfestigkeit erfüllt, wobei der Polsterbezug von dem Polster abnehmbar ist und der Polsterbezug im Bereich von Nähten eine zusätzliche Nahtabdichtung durch Verkleben aufweist.

Die Anforderungen an die Bezüge von Polsterelementen, die für den Außenbereich vorgesehen sind, sind hoch. Insbesondere ist die Witterungsbeständigkeit des Polsterbezugs und des Polsterelements insgesamt gefordert. Der Polsterbezug muss strapazierfähig sein und sollte eine vergleichsweise hohe Reißfestigkeit aufweisen. Das Polsterelement ist bedingt durch die Witterung hohen Temperaturschwankungen ausgesetzt sowie aufgrund der Sonneneinstrahlung auch UV-Strahlung. Um eine Reinigung des Bezugs zu ermöglichen sollte der Polsterbezug auch von dem Polsterelement, welches in der Regel eine Schaumstofffüllung umfasst, abnehmbar sein. Dazu wird häufig ein Reißverschluss verwendet, so dass man den Bezug auftrennen und die Füllung herausnehmen kann. Allerdings werden dadurch wiederum Probleme im Hinblick auf die Witterungsbeständigkeit geschaffen, da eine Reißverschlussverbindung im allgemeinen nicht ausreichend wasserdicht ist.

Nicht nur der Polsterbezug, sondern auch das Polster muss bei herkömmlichen Polsterelementen den Anforderungen an die Witterungsbeständigkeit genügen. Da der Bezug nicht ausreichend wasserdicht ist, wird der Schaumstoff der Feuchtigkeit ausgesetzt. Temperaturschwankungen der Umgebung betreffen ebenfalls den Schaumstoff der Füllung. Weitere Anforderungen ergeben sich daraus, dass das Polster insbesondere bei Sitz- oder Liegemöbeln Bequemlichkeit und hohen Sitzkomfort gewährleisten sollte. Da am Markt bislang keine absolut wasserundurchlässigen Polsterbezüge für den Außeneinsatz bekannt sind, sind bei Poisterelementen die genannten Anforderungen meist nicht hinreichend erfüllt, so dass diese nur eine beschränkte Lebensdauer haben.

In der DE 10 2005 041 585 A1 ist ein Polsterelement beschrieben. Es handelt sich um eine witterungsbeständige Auflage für Stühle oder Liegen, die insbesondere für die Verwendung im Freien vorgesehen ist. Diese Auflage umfasst eine nachgiebige Füllung, die von einem Bezug umhüllt wird. Der Bezug besteht im Wesentlichen aus Kunststoff, das Material ist jedoch so ausgebildet, dass es für Wasserdampf und auch für flüssiges Wasser durchlässig ist. Dazu haben die Bezugteile Durchbrechungen, durch die das Wasser hindurch treten kann. Die Auflage soll dadurch rasch trocknen. Der von dem Bezug umhüllte Schaumstoff der Füllung wird jedoch nicht gegen Feuchtigkeit geschützt. Um die Bezugteile mit einer erhöhten Reißfestigkeit zu versehen, wird hier ein Gewirk als Träger verwendet, bei dem Fasern aus Kunststoff wie zum Beispiel Polyester mit einem Weich-PVC bestrichen werden. Es soll auch ein gewisser Schutz gegen Temperaturschwankungen und UV-Strahlung erzielt werden.

In der DE 20 2005 013 622 U1 ist ein abnehmbarer Polsterbezug für ein Möbelstück beschrieben, bei dem ein Bezugsstoff verwendet wird mit einer Innenwand und einer Außenwand, der so auf das Polsterstück gespannt werden kann, dass er sich teilweise doppellagig über das als Schaumelement ausgebildete Polsterstück erstreckt. Der Bezugsstoff selbst ist jedoch einlagig. Die Innenwand des Bezugsstoffs kann aus einem anderen Material bestehen als die Außenwand, zum Beispiel aus einem kostengünstigen und strapazierfähigen Vlies. Bei diesem bekannten Polsterbezug geht es in erster Linie um ein einfaches Aufbringen bzw. Abnehmen des Bezugs von dem Möbelstück. In an sich bekannter Weise kann der Polsterbezug einen Schlitz aufweisen, der über einen Reißverschluss verschließbar ist.

In der DE 72 20 867 ist ein Sitzpolster bestehend aus einem textilen Überzug mit einer rückseitigen Versiegelungsschicht und einem in-situ-Schaumstoffkern beschrieben. Der textile Überzug besteht aus einer dehnbaren Maschen- oder einer dehnbaren Flockware, die Versiegelungsschicht besteht aus einem Elastomeren und der Schaumstoffkern beruht auf einer Kaltschaumrezeptur. Für die Versiegelungsschicht kann auch eine Folie dienen. Bei diesem bekannten Sitzpolster wird die Versiegelungsschicht an der Rückseite des textilen Gewebes deshalb verwendet, um bei Verziehen der Kett- und Schussfäden ein Durchscheinen des Schaumstoffkerns zu vermeiden. Die Versiegelungsschicht ist ausreichend dehnbar und es wird Faltenbildung in dem Bezug vermieden. Jedoch wird bei diesem bekannten Sitzpolster der dehnbare textile Überzug mit dem Schaumstoff hinterschäumt, so dass eine unlösbare Verbindung zwischen Schaumstoff und Überzug gegeben ist. Der Bezug lässt sich somit nicht zu Reinigungszwecken abnehmen.

Die Schweizer Patentschrift CH 364 479 beschreibt ebenfalls eine elastische Werkstoffbahn für Polsterbezüge, die eine Schicht aus einer gummielastischen Masse aufweist, welche auf einer Seite mit einem mit ihr verbundenen flächenförmigen Textilprodukt versehen ist. Die gummielastische Masse ist hier eine Schaumstoffschicht, die durch rückseitiges Aufgießen mit dem textilen Gewebe verbunden wird. Auch hier geht es darum, eine hohe Elastizität der Werkstoffbahn zu erreichen. Da eine Schaumstoffschicht Poren aufweist, ist davon auszugehen, dass der Bezug nicht eine für den Außenbereich ausreichende Wasserdichtigkeit aufweist. Die Druckschrift enthält dazu auch keine Aussage. Da dieser Polsterbezug für Automobile und Eisenbahnwagen (somit für den Innenbereich) verwendet wird, spielt diese Anforderung auch keine Rolle. Ebenso wenig ist es üblich, derartige Bezüge vom Polster abzunehmen.

Aus dem Stand der Technik sind ebenfalls Matratzenbezugsstoffe bekannt. Beispielsweise beschreibt die DE 203 09 793 U1 einen solchen Matratzenbezugsstoff, bei dem an der der Matratze zugewandten Unterseite des mehrschichtigen Bezugsstoffs eine flüssigkeitsundurchlässige Sperrschicht angeordnet ist. Allerdings sind die Anforderungen an Matratzen andere als an Polsterbezüge, die für den Außenbereich vorgesehen sind. Folglich ist auch bei dem bekannten Matratzenbezugsstoff vorgesehen, dass die Oberschicht wasserdampfdurchlässig ausgebildet ist. Der Bezug kann daher zunächst Feuchtigkeit aufnehmen, es soll lediglich der Matratzenkern vor Feuchtigkeit geschützt werden. Zudem ist bei dieser Matratze nicht vorgesehen, den Bezugsstoff vom Matratzenkern abzunehmen, was bei Matratzen üblicherweise nicht erforderlich ist. Weiterhin werden Matratzen im Innenbereich verwendet, so dass der Bezugsstoff auch nicht so stark beansprucht wird, wie bei Polsterbezügen, die über einen längeren Zeitraum der Witterung ausgesetzt sind, das heißt Feuchtigkeit, Temperaturschwankungen und UV-Licht. Bei Sitzpolstern kommt noch die besondere Beanspruchung durch Bewegungen der auf dem Polster sitzenden Person hinzu. In der Regel unterliegen daher Polsterbezüge im Außenbereich einem enormen Verschleiß und in den meisten Fällen werden diese nicht dauerhaft im Freien belassen.

Ein weiteres Problem ergibt sich bei der Herstellung der Polsterbezüge. Selbst wenn man Bahnen von vollkommen wasserundurchlässigen Bezugsstoffen verwendet, müssen diese zu der entsprechenden Form eines Sitzpolsters oder dergleichen vernäht werden. In den Nahtbereichen wird daher beim Nähen der Bezugsstoff durchstochen und dadurch zwangsläufig undicht. Lässt man ein solches Polster ungeschützt im Freien liegen, dringt das Niederschlagswasser durch die Nähte und Feuchtigkeit gelangt in das Innere, wo sie nicht mehr entweichen kann. Das Polsterelement ist somit zum Sitzen nicht mehr geeignet, es besteht die Gefahr der Schimmelbildung und das Polsterelement verwittert.

Aus der US 5 720 057 A ist ein Polsterelement umfassend einen Polsterbezug und ein von diesem aufgenommenes Polster der eingangs genannten Gattung bekannt. Es handelt sich hier um eine Matratze mit einem elastischen Polster aus Urethanschaum, das von einem Polsterbezug aus einem textilen Gewebe-Material umhüllt wird. Der Bezug auf der Oberseite des Polsterelements besteht aus einem einschichtigen Nylon-Gewebe, welches lediglich mit einem wasserabweisenden Mittel behandelt ist. Auf der Unterseite des Polsterelements ist der Bezug, der in seiner Außenschicht ebenfalls aus einem Nylon-Gewebe besteht, innenseitig zusätzlich mit einer wasserdichten Membran aus einer Urethan-Schicht beschichtet. Das Polsterelement ist hier als Matratze für den Transport von Personen in einer Notfallsituation vorgesehen. Folglich ist diese allenfalls für einen kurzen Zeitraum der Witterung ausgesetzt. Der Zweck besteht bei dieser bekannten Matratze darin, diese mit einem geringen Gewicht auszustatten und flexibel auszubilden, so dass ein Zusammenklappen möglich ist. Da es sich um ein zweckgebundenes Polsterelement handelt, spielt das sichtseitige Dekor des Bezugsstoffs keine Rolle. Folglich enthält diese Druckschrift zu diesem Dekor keine weiteren Ausführungen.

Die Aufgabe der vorliegenden Erfindung besteht darin, ein für den Außenbereich geeignetes Polsterelement der eingangs genannten Gattung zur Verfügung zu stellen, bei dem das Polster dauerhaft vor Feuchtigkeit geschützt ist, der Polsterbezug eine hohe Strapazierfähigkeit und ein bleibendes ästhetisch ansprechendes äußeres Erscheinungsbild aufweist, bei gleichzeitiger Möglichkeit, Polsterbezug und Polster zwecks Reinigung des Polsterbezugs zu trennen.

Die Lösung dieser Aufgabe liefert ein Polsterelement der eingangs genannten Gattung mit den kennzeichnenden Merkmalen des Hauptanspruchs.

Weiterhin ist vorgesehen, dass der Polsterbezug von dem Polster abnehmbar ist und dass der Polsterbezug im Bereich von Nähten eine zusätzliche Nahtabdichtung durch Verkleben aufweist. Polsterbezug und innenliegendes Polster sind also voneinander trennbar, so dass der Polsterbezug bei Bedarf gereinigt werden kann. Durch die Nahtabdichtung wird gewährleistet, dass auch im Bereich der Nähte kein Wasser durch den Polsterbezug in das Innere eindringen kann. Zudem wird erfindungsgemäß ein wasserundurchlässiger Bezugsstoff verwendet, der nach außen hin ein ästhetisch ansprechendes Dekor aufweist und witterungsbeständig ist (insbesondere auch gegen Einflüsse von UV-Licht und Temperaturschwankungen). Die Reißfestigkeit sollte dauerhaft gegeben sein. Dadurch wird ein Polsterelement geschaffen, welches man auch bei harschen Witterungsbedingungen (strömender Regen, Hitze, starke Sonneneinstrahlung, Kälte etc.) dauerhaft im Freien belassen kann. Lediglich bei einer erforderlichen Reinigung des Polsterbezugs wird dieser vom Polsterelement abgenommen und gereinigt.

Die die äußere Oberfläche bildende Schicht kann bei Bedarf stärker strukturiert sein. Auch die die innere Oberfläche des Bezugs bildende und somit dem Polster zugewandte Schicht, kann gegebenenfalls eine (geringfügige) Oberflächenstruktur aufweisen.

Um die Wasserdichtigkeit im Bereich der Nähte zu schaffen, sieht die Erfindung weiterhin vor, dass der Polsterbezug im Bereich von Nähten eine zusätzliche Nahtabdichtung durch Verkleben aufweist. Dazu kann beispielsweise im Nahtbereich ein Polyurethan oder ein copolymerer Klebstoff aufgetragen werden. Der Kleber geht eine dauerhafte und schwer lösbare Verbindung mit dem Untergrund ein. Die bevorzugte Verwendung eines Klebers mit einer hohen Viskosität schafft einen dauerelastischen Kleber.

Alternativ dazu kann auch beispielsweise mittels eines elastischen Dichtbandes eine Nahtabdichtung erfolgen, wobei dieses über einen zwei Komponenten-Kleber mit dem Untermaterial verbunden werden kann. Es kann auch zum Beispiel ein elastisches thermisch aktivierbares Dichtband aufgebracht werden, welches erhitzt wird und über eine Druckanpressung mit dem Untermaterial verbunden wird.

Bei einer erfindungsgemäß bevorzugten Lösung ist es so, dass das Polster dadurch von dem Polsterbezug getrennt werden kann, dass der Polsterbezug wenigstens einen Reißverschluss aufweist, entlang dessen wenigstens eine Dichtung angeordnet ist. Die Abdichtung im Bereich des Reißverschlusses ermöglicht es, dass auch die sonst gegen Feuchtigkeitsdurchtritt sensiblen Bereiche des Bezugs, die an den Reißverschluss angrenzen, eine hohe Wasserdichtigkeit, insbesondere eine völlige Wasserundurchlässigkeit aufweisen.

Die erfindungsgemäße Lösung betrifft einen Polsterbezug, der die zuvor genannten Kriterien erfüllt, durch die Verwendung eines geeigneten Textilleders (Kunstleders). Dieses hat ein ansprechendes Aussehen sowie Wasserundurchlässigkeit, wobei eine solche Textillederschicht beispielsweise geeignete Kunststoffe wie Polyvinylchlorid umfassen kann. Bei dieser Lösung kann also ein lediglich einschichtiger Polsterbezug die genannten Kriterien erfüllen. Zur Erhöhung der Reißfestigkeit **wird** die Textillederschicht rückseitig durch ein Gewebe **verstärkt**, zum Beispiel ein gitternetzartiges Gewebe welches beispielsweise auch aus natürlichen Faserstoffen wie Baumwolle oder dergleichen bestehen kann. Gemäß der Erfindung ist der Bezugsstoff selbst zwar vollkommen wasserundurchlässig, beim Vernähen wird jedoch im Bereich der Nähte eine zusätzliche Nahtabdichtung vorgesehen, um dort ein Eindringen von Feuchtigkeit zu vermeiden. Um den Polsterbezug vom Polster abzunehmen kann beispielsweise ein Reißverschluss eingearbeitet werden, der gegebenenfalls zusätzlich abgedichtet wird.

Vorzugsweise ist weiterhin vorgesehen, dass der erfindungsgemäße Polsterbezug eine hohe Reißfestigkeit aufweist. Wenn in den Polsterbezug wie oben beschrieben ein Reißverschluss eingearbeitet ist, sollte dieser bevorzugt eine hohe Querreißfestigkeit aufweisen, beispielsweise eine Querreißfestigkeit(Kette) von wenigstens etwa 250 N/cm, vorzugsweise von wenigstens etwa 300 N/cm. Weiterhin ist der Polsterbezug vorzugsweise so ausgelegt, dass er einem Innendruck (Überdruck) von wenigstens etwa 0,3, bar vorzugsweise von wenigstens etwa 0,35 bar standhält. Dies kann man beispielsweise dadurch testen, dass man in das innere des Bezugs Luft oder ein Gas mit einem vorgegebenen Druck einbläst und dann das Polster in Wasser eintaucht und feststellt, ob Luftblasen durch den Bezug hindurch treten.

Es wurde bereits zuvor ausgeführt, dass ein weiteres Anliegen der vorliegenden Erfindung darin besteht, ein Polsterelement zur Verfügung zu stellen, welches bei Sitz- und Liegemöbeln einen hohen Komfort für den Benutzer liefert. Eine besonders bevorzugte konstruktive Ausgestaltung gemäß einer Weiterbildung der erfindungsgemäßen Aufgabenlösung sieht dazu vor, dass das Polster aus wenigstens zwei Einheiten aufgebaut ist, die aus verschiedenen Werkstoffen bestehen. Dies macht es möglich, für das Polster zum Beispiel verschiedene Schaumstoffe zu verwenden, deren Eigenschaften sich dann kombinieren. Dabei ist es zum Beispiel möglich, weichere und härtere Schaumstoffe zu kombinieren. Diese Materialien kann man in Sandwichbauweise miteinander verkleben. Vorzugsweise ist wenigstens eine erste weichere Polstereinheit aus einem weicheren Polsterschaumstoff mit einer Stauchhärte von weniger als 3 kPa vorgesehen ist und/oder wenigstens eine zweite härtere Polstereinheit aus einem festeren Polsterschaumstoff mit einer Stauchhärte von mehr als 5 kPa vorgesehen. Der weichere Schaumstoff kann ein thermoelastisches Material sein, welches sich bei Einwirkung von Wärme verändert und druckpunktentlastend wirkt, so dass eine Reaktion eintritt, wenn sich eine Person auf das Polsterelement setzt und sich dieses quasi an die Körperform anpasst, was zu einem hohen Sitz-/Liegekomfort beiträgt.

Die in den Unteransprüchen genannten Merkmale betreffen bevorzugte Weiterbildungen der erfindungsgemäßen Aufgabenlösung. Weitere Vorteile der Erfindung ergeben sich aus der nachfolgenden Detailbeschreibung.

Nachfolgend wird die vorliegende Erfindung anhand von Ausführungsbeispielen unter Bezugnahme auf die beiliegenden Zeichnungen näher beschrieben.

Dabei zeigen:
Figur 1 eine perspektivische Teilansicht eines Ausschnitts eines erfindungsgemäßen Polsterelements gemäß einer beispielhaften Variante;
Figur 2 eine vergrößerte Detailansicht eines Teilbereichs des Polsterbezugs des in Figur 1 dargestellten Polsterelements, wobei man die äußere Oberfläche des Bezugs sieht;
Figur 3 eine entsprechende vergrößerte Detailansicht eines Teilbereichs des Polsterbezugs, wobei man auf die innere Oberfläche (Innenseite) des Bezugs schaut;
Figur 4 eine vergrößerte Ansicht im Längsschnitt durch den Polsterbezug eines erfindungsgemäßen Polsterelements entlang der Schnittlinie IV-IV von Figur 2 gesehen.

Zunächst wird auf die Figur 1 Bezug genommen. Die Darstellung zeigt ein erfindungsgemäßes Polsterelement 10, welches nur in einem Teilausschnitt und schematisch vereinfacht dargestellt ist. Dieses umfasst einen Polsterbezug 11, der dreilagig ist und dessen Aufbau noch weiter unten unter Bezugnahme auf Figur 4 näher erläutert wird. Dieser Polsterbezug 11 umhüllt ein aus Schaumstoff bestehendes Polster 12. Das Polsterelement 10 ist beispielsweise ein Kissen und das Polster 12 ist dessen Füllung, die von dem Polsterbezug 11 allseits umhüllt ist. Das Polster 12 ist aus dem Bezug 11 zwecks Reinigung herausnehmbar, wozu in den Bezug ein Reißverschluss 13 eingenäht ist, der in Figur 1 im teilweise geöffneten Zustand dargestellt ist, so dass man das im Inneren aufgenommene Polster 12 (Füllung) erkennen kann.

Der Polsterbezug 11 weist diverse Nähte 14 auf. In Figur 1 kann man außerdem erkennen, dass beiderseits des Reißverschlusses 13 je ein Dichtungsstreifen 15 vorgesehen ist, der sich parallel zum Reißverschluss 13 entlang diesem erstreckt, wodurch dieser Bereich zusätzlich gegen eindringende Feuchtigkeit abgedichtet wird.

In Figur 2 ist die Oberseite des Polsterbezugs 11 dargestellt. Dort befindet sich die äußere von drei Schichten des Bezugs, welche aus einem stark beanspruchbaren und hoch reißfesten textilen Material besteht, welches vergleichsweise stark strukturiert ist. Diese oberste Schicht 16 weist parallele streifenförmige gesteppte Bereiche 17 auf, die sich in einer Ausdehnungsrichtung des textilen Materials erstrecken. Zwischen diesen streifenförmigen Bereichen 17 liegen jeweils Felder 18, die etwas breiter sind als die Streifen und in denen das Garn eine etwa wabenförmige oder etwa rechteckige Struktur ausbildet. Diese oberste Schicht 16 des dreischichtigen Materials kann zum Beispiel aus Cordura bestehen.

In Figur 3 ist die Innenseite des Polsterbezugs 11 dargestellt. Die dort erkennbare innerste Schicht 19 des Polsterbezugs besteht aus einem sehr fein strukturierten textilen Material, beispielsweise einem Polyestergewebe. Diese innerste der drei Schichten kann dünner und glatter sein als die in Figur 2 erkennbare äußere vergleichsweise stark strukturierte Oberflächenschicht 16.

Nachfolgend wird unter Bezugnahme auf Figur 4 der dreischichtige Aufbau des Bezugsstoffs näher erläutert. Man erkennt die oberste textile Schicht 16, die vergleichsweise stark strukturiert ist und dem dreischichtigen Bezug vorwiegend die hohe Reißfestigkeit verleiht. Hier kann zum Beispiel ein Cordura-Gewebe verwendet werden, bei dem geschnittene Fasern erneut versponnen und verwebt wurden. Man erkennt weiterhin die unterste bzw. innerste Schicht 19, die auch in Figur 3 dargestellt ist und die bei einem mit dem Polsterbezug bezogenen Polsterelement 10 gemäß der Erfindung jeweils dem Polster 12 (der Füllung) zugewandt ist und daher bei bezogenem Polsterelement innen liegt und für den Betrachter nicht sichtbar ist.

Aus Figur 4 geht nun weiterhin hervor, dass zwischen den beiden textilen Schichten 16 und 19 noch eine dritte Schicht 20 angeordnet ist, die eine gummiartige Schicht ist, so dass die gesamte Anordnung des Polsterbezugs einen dreischichtigen Aufbau zeigt. Diese dritte Zwischenschicht 20 sorgt für die Wasserundurchlässigkeit des Bezugs. Es kann für diese Schicht 20 beispielsweise ein Butylgummi (Polyisobutylen) oder dergleichen verwendet werden. Diese gummiartige Schicht 20 wird mit den beiden anderen Schichten 16 und 19 jeweils flächig und stoffschlüssig verbunden, beispielsweise kann man jeweils die Textilschicht mit der gummiartigen Schicht Beschichten und/oder Verkleben und/oder unter Einfluss von Wärme Verpressen oder durch andere geeignete Methoden so verbinden, dass eine Art Laminat mit einem dreischichtigen Aufbau entsteht.

### Beispiel 1

Nachfolgend wird ein Beispiel für **ein erfindungsgemäßes Polsterelement** mit zweischichtigem Polsterkern beschrieben, wobei die wesentlichen Kennwerte der verwendeten Materialien tabellarisch wiedergegeben sind.

**Tabelle 1**

| **Bereiche des Polsterelements** | **Material** | **Kennwerte/ Eigenschaften** | | |
|---|---|---|---|---|
| Reißverschluss 13 | Dynat SEY 85 oder G2 | Querreißfestigkeit Kette DIN 3419 DIM N/cm 320 | | - 25 bis + 95 ° C |
| Nahtabdichtung | Polyurethan, mit Pinsel aufgetragen oder Copolymerer Klebstoff | Viskosität 10.500 mPa.s | | |
| Elastisches Dichtband 15 | Neopren Gummiband aufgeklebt mit zwei-Komponenten-Kleber Kleber | | | |
| härtere Polstereinheit | Schaumstoff dumo 35/35 | Stauchhärte 5,4 kPa | Eindruckhärte 25 % 180 N | |
| weichere Polstereinheit | Schaumstoff Dumergo 50 M | Stauchhärte 2,2 kPa | Eindruckhärte 25 % 60 N | |

### Beispiel 2

Nachfolgend wird ein für den Polsterbezug beispielhaft verwendbares Material näher beschrieben. Es wird ein Lederimitat aus Polyvinylchlorid eingesetzt, welches schwer entflammbar ist und eine hohe Lichtechtheit von beispielsweise Stufe 7 laut ISO 105 B02 aufweist, was dem zweithöchsten Wert entspricht. Die Scheuerfestigkeit nach Martindale liegt bei 100.000 Touren.

Das verwendete Textilleder besitzt eine absolute Wasserundurchlässigkeit, ist schmutzabweisend, haut-und umweltfreundlich, sehr abriebfest, licht- und farbecht. Die Abriebfestigkeit wurde trocken und nass nach ISO 105 X12 geprüft und lag bei 5.

Ein Zuschnitt aus dem genannten Bezugsstoff aus Textilleder wird anschließend zu einem im Umriss etwa rechteckigen doppellagigen Polsterbezug für ein Sitzkissen vernäht, wobei die Nähte innenseitig sorgfältig mit einem für dieses Material besonders geeigneten Kleber abgedichtet werden. Der Polsterbezug wird so vernäht, dass er anschließend allseits geschlossen ist bis auf eine Seite, die offen bleibt, so dass man dort später das Polster einführen kann. An dieser offenen Seite wird ein Reißverschluss eingenäht, wobei innenseitig entlang des Reißverschlusses beidseitig eine Dichtung angeordnet wird.

### Bezugszeichenliste

- 10: Polsterelement
- 11: Polsterbezug
- 12: Polster
- 13: Reißverschluss
- 14: Nähte
- 15: Dichtungsstreifen
- 16: obere (äußere) Schicht
- 17: streifenförmige Bereiche
- 18: Felder mit wabenähnlicher Struktur
- 19: innerste Schicht
- 20: mittlere gummiartige Schicht

## Patentansprüche

1. Polsterelement umfassend einen Polsterbezug und ein von diesem aufgenommenes Polster, wobei der Polsterbezug aus einem ein- oder mehrschichtigen Bezugsstoff besteht, der sichtseitig ein Dekor aufweist und die Kriterien Wasserundurchlässigkeit und hohe Reißfestigkeit erfüllt, wobei der Polsterbezug (11) von dem Polster (12) abnehmbar ist und der Polsterbezug (11) im Bereich von Nähten (14) eine zusätzliche Nahtabdichtung durch Verkleben aufweist, **dadurch gekennzeichnet, dass** der Polsterbezug (11) eine wasserundurchlässige ein Dekor aufweisende äußere Textillederschicht aufweist sowie eine rückseitige mit dieser verbundene Gewebeschicht.

2. Polsterelement nach Anspruch 1, **dadurch gekennzeichnet, dass** die Textilleder-Schicht überwiegend Polyvinylchlorid umfasst.

3. Polsterelement nach einem der Ansprüche 1 oder 2, **dadurch gekennzeichnet, dass** für die zusätzliche Nahtabdichtung im Bereich der Nähte (14) ein Klebstoff oder Polyurethan aufgetragen ist.

4. Polsterelement nach einem der Ansprüche 1 bis 3, **dadurch gekennzeichnet, dass** für die zusätzliche Nahtabdichtung im Bereich der Nähte (14) ein elastisches Dichtband aufgeklebt ist.

5. Polsterelement nach Anspruch 4, **dadurch gekennzeichnet, dass** für die zusätzliche Nahtabdichtung im Bereich der Nähte (14) ein thermoaktivierbares elastisches Dichtband aufgebracht ist.

6. Polsterelement nach einem der Ansprüche 1 bis 5, **dadurch gekennzeichnet, dass** das Polster (12) **dadurch** entnehmbar ist, dass der Polsterbezug (11) wenigstens einen Reißverschluss (13) aufweist, entlang dessen wenigstens eine Dichtung (15) angeordnet ist.

7. Polsterelement nach Anspruch 6, **dadurch gekennzeichnet, dass** entlang des Reißverschlusses (13) parallel zu diesem beidseitig jeweils ein Dichtungsstreifen (15) angeordnet ist.

8. Polsterelement nach einem der Ansprüche 6 oder 7, **dadurch gekennzeichnet, dass** der Reißverschluss (13) eine Querreißfestigkeit von wenigstens etwa 250 N/cm, vorzugsweise von wenigstens etwa 300 N/cm aufweist.

9. Polsterelement nach einem der Ansprüche 1 bis 8, **dadurch gekennzeichnet, dass** der Polsterbezug (11) so ausgelegt ist, dass er einem Innendruck (Überdruck) von wenigstens etwa 0,3, bar vorzugsweise von wenigstens etwa 0,35 bar standhält.

10. Polsterelement nach einem der Ansprüche 1 bis 9, **dadurch gekennzeichnet, dass** das Polster (12) aus wenigstens zwei Einheiten aufgebaut ist, die aus verschiedenen Werkstoffen bestehen.

11. Polsterelement nach Anspruch 10, **dadurch gekennzeichnet, dass** das Polster (12) wenigstens zwei Einheiten umfasst, die jeweils aus Schaumstoffen unterschiedlicher Härte bestehen, wobei wenigstens eine erste weichere Polstereinheit aus einem weicheren thermoelastischen und/oder druckpunktentlastenden Schaumstoff vorgesehen ist und wenigstens eine zweite härtere Polstereinheit aus einem festeren Polsterschaumstoff vorgesehen ist.

12. Polsterelement nach Anspruch 11, **dadurch gekennzeichnet, dass** wenigstens eine zweite härtere Polstereinheit aus einem festeren Polsterschaumstoff mit einer Stauchhärte von mehr als 5 kPa vorgesehen ist und/oder wenigstens eine erste weichere Polstereinheit aus einem weicheren Polsterschaumstoff mit einer Stauchhärte von weniger als 3 kPa vorgesehen ist, wobei vorzugsweise wenigstens zwei Polstereinheiten aus unterschiedlichen Schaumstoffen in Sandwichbauweise miteinander verklebt sind.

## Claims

1. A padding element incorporating a padding cover and a padding accommodated therein, said padding cover consisting of a one- or multiple-layered covering fabric that comprises a pattern on its visible side and that meets the criteria with respect to water impermeability and high tear strength, said padding cover (11) being removable from said padding (12) and said padding cover (11) comprising an additional seam seal in the seam region (14), said seal being obtained by gluing, **characterized in that** said padding cover (11) **comprises** a water impermeable external **textile leather layer** comprising a pattern a**s well as** a rear fabric layer connected therewith.

2. The padding element as set forth in claim 1, **characterized in that** the textile leather layer mainly includes polyvinyl chloride.

3. The padding element as set forth in any one of the claims 1 or 2, **characterized in that** a glue or polyurethane is applied in the seam region (14) for additional seam sealing.

4. The padding element as set forth in any one of the claims 1 through 3, **characterized in that** an elastic sealing tape is glued in the seam region (14) for additional seam sealing.

5. The padding element as set forth in claim 4, **characterized in that** a thermoactivatable elastic sealing tape is applied in the seam region (14) for additional seam sealing.

6. The padding element as set forth in any one of the claims 1 through 5, **characterized in that** the padding (12) can be removed thanks to the fact that the padding cover (11) comprises at least one zipper (13) along which there is disposed at least one seal (15).

7. The padding element as set forth in claim 6, **characterized in that** a sealing strip (15) is disposed on either side of the zipper (13), alongside and on either side thereof.

8. The padding element as set forth in any one of the claims 6 or 7, **characterized in that** the zipper (13) comprises a transverse tear strength of at least about 250 N/cm, preferably of at least about 300 N/cm.

9. The padding element as set forth in any one of the claims 1 through 8, **characterized in that** the padding cover (11) is devised so as to resist an internal pressure (overpressure) of at least about 0.3 bar, preferably of at least about 0.35 bar.

10. The padding element as set forth in any one of the claims 1 through 9, **characterized in that** the padding (12) is made up of at least two units that consist of different materials.

11. The padding element as set forth in claim 10, **characterized in that** the padding (12) includes at least two units that are each made from foams of different hardness, there being provided at least one first, softer padding unit made from a softer thermoelastic and/or pressure point relieving foam and there being provided at least one second, harder padding unit made from a more compact padding foam.

12. The padding element as set forth in claim 11, **characterized in that** there is provided at least one second, harder padding unit made from a more compact padding foam with a compression hardness of more than 5 kPa and/or at least one first, softer padding unit made from a softer padding foam with a compression hardness of less than 3 kPa, at least two padding units made from different foams being preferably glued together in sandwich-type construction.

## Revendications

1. Elément rembourré comprenant une housse et un rembourrage reçu par cette dernière, ladite housse étant réalisée dans un tissu de recouvrement à une ou plusieurs couche(s) qui présente un motif sur la face visible et qui satisfait aux critères de l'imperméabilité à l'eau et d'une résistance élevée à la déchirure, ladite housse (11) pouvant être détachée du rembourrage (12) et la housse (11) présentant, au niveau de coutures (14), un étanchement supplémentaire des coutures par collage, **caractérisé par le fait que** ladite housse (11) comprend une couche extérieure en cuir textile imperméable à l'eau et présentant un motif, ainsi qu'une couche arrière en tissu qui est reliée à celle-ci.

2. Elément rembourré selon la revendication 1, **caractérisé par le fait que** ladite couche en cuir textile comprend principalement du chlorure de polyvinyle.

3. Elément rembourré selon l'une quelconque des revendications 1 ou 2, **caractérisé par le fait que**, pour l'étanchement supplémentaire des coutures, une colle ou du polyuréthane est appliqué(e) au niveau des coutures (14).

4. Elément rembourré selon l'une quelconque des revendications 1 à 3, **caractérisé par le fait que**, pour l'étanchement supplémentaire des coutures, un ruban élastique d'étanchéité est collé au niveau des coutures (14).

5. Elément rembourré selon la revendication 4, **caractérisé par le fait que**, pour l'étanchement supplémentaire des coutures, un ruban élastique d'étanchéité thermiquement activable est appliqué au niveau des coutures (14).

6. Elément rembourré selon l'une quelconque des revendications 1 à 5, **caractérisé par le fait que** ledit rembourrage (12) peut être retiré **par le fait que** la housse (11) présente au moins une fermeture à glissière (13) le long de laquelle est disposé au moins un joint d'étanchéité (15).

7. Elément rembourré selon la revendication 6, **caractérisé par le fait qu'**une bande d'étanchéité (15) est disposée le long de ladite fermeture à glissière (13), respectivement de part et d'autre de et parallèlement à celle-ci.

8. Elément rembourré selon l'une quelconque des revendications 6 ou 7, **caractérisé par le fait que** la fermeture à glissière (13) présente une résistance à la déchirure transversale d'au moins 250 N/cm à peu près, de préférence d'au moins 300 N/cm à peu près.

9. Elément rembourré selon l'une quelconque des revendications 1 à 8, **caractérisé par le fait que** ladite housse (11) est conçue de manière à ce qu'elle résiste à une pression interne (surpression) d'au moins 0,3 bar environ, de préférence d'au moins 0,35 bar environ.

10. Elément rembourré selon l'une quelconque des revendications 1 à 9, **caractérisé par le fait que** le rembourrage (12) se compose d'au moins deux ensembles qui sont réalisés dans des matériaux différents.

11. Elément rembourré selon la revendication 10, **caractérisé par le fait que** ledit rembourrage (12) comprend au moins deux ensembles qui sont réalisés chacun dans des mousses de dureté différente, au moins un premier ensemble plus souple de rembourrage en une mousse plus douce thermoélastique et/ou soulageant les points de pression ainsi qu'au moins un deuxième ensemble plus dur de rembourrage en une mousse plus compacte de rembourrage étant prévus.

12. Elément rembourré selon la revendication 11, **caractérisé par le fait que** l'on prévoit au moins un deuxième ensemble plus dur de rembourrage en une mousse plus compacte de rembourrage ayant une résistance à la compression supérieure à 5 kPa et/ou au moins un premier ensemble plus souple de rembourrage en une mousse plus douce de rembourrage ayant une résistance à la compression inférieure à 3 kPa, de préférence au moins deux ensembles de rembourrage en mousses différentes étant collés entre eux en construction sandwich.
